# EUROPÄISCHE PATENTSCHRIFT

(11) **EP 3 858 754 B1**
(45) Veröffentlichungstag und Bekanntmachung des Hinweises auf die Patenterteilung: **05.07.2023**
(21) Anmeldenummer: 20215232.8
(22) Anmeldetag: 17.12.2020
(51) Int. Cl.: B65D 25/14, B05B 3/10, B05B 12/32, B05B 13/06, B05D 1/02, B05D 5/08, B05D 7/22, B65D 25/32, B44D 3/12, B05D 7/24

(54) **VERFAHREN UND GEBINDE ZUR VERRINGERUNG VON ANHAFTUNGEN INNERHALB VON GEFÜLLTEN GEBINDEN**
METHOD AND PACKAGE FOR REDUCING ADHESIONS WITHIN FILLED CONTAINERS
PROCÉDÉ ET RÉCIPIENT PERMETTANT DE RÉDUIRE DES ADHÉRENCES À L'INTÉRIEUR DES RÉCIPIENTS REMPLIS

(30) Priorität: 28.01.2020 DE 102020102029
(43) Veröffentlichungstag der Anmeldung: 04.08.2021
(73) Patentinhaber: Schulz Farben- und Lackfabrik GmbH, 55450 Langenlonsheim (DE)
(72) Erfinder: Ziniel, Jens, 55120 Mainz (DE); Orben, Rainer, 55595 Sponheim (DE)
(74) Vertreter: LS-MP von Puttkamer Berngruber Loth Spuhler

(56) Entgegenhaltungen:
- EP-A1- 3 195 927
- US-A- 5 009 369
- US-A- 5 911 251
- US-A1- 2008 210 582
- US-B1- 6 354 063

## Beschreibung

Die Erfindung bezieht sich auf ein Verfahren und ein Gebinde und die Verwendung eines Gebindes zur Verringerung von Anhaftungen innerhalb von gefüllten Gebinden nach den Oberbegriffen der Ansprüche 1, 10 und 11. Insbesondere betrifft die Erfindung ein Verfahren zur Applikation eines Trennmittels zur Verringerung von Anhaftungen in Eimern oder Dosen insbesondere für konservierungsmittelfreie Dispersionsfarben.

### Stand der Technik

Farben, insbesondere konservierungsmittelfreie Dispersionsfarben, werden üblicherweise in Kunststoff- bzw. Metallgebinde mit einem Verschlussdeckel abgefüllt. Üblicherweise existiert beim fertigverfüllten Gebinde ein Luftraum zwischen Farbenoberfläche und Verschlussdeckelinnenseite.

Durch Bewegung des Gebindes kann die Verschlussdeckelinnenseite mit Farbe benetzt werden. Diese kann unter gewissen Voraussetzungen an der Verschlussdeckelinnenseite anhaften und nach einiger Zeit antrocknen. Beim nachträglichen Öffnen des Gebindes platzen die angetrockneten Partikel ab und fallen in die im Gebinde enthaltene Farbe. Hierdurch wird die Qualität des späteren Streichbildes der Farbe massiv herabgesetzt.

Der Nachteil dieser Anhaftungen (Flakes) wird bei dem neuen Trend zu konservierungsmittelfreien Farben verstärkt.

Bisher wurden die Verschlussdeckelinnenseiten und optional zusätzlich die Gebindeinnenseiten vor Befüllung des Gebindes mit einem Trennmittel in einem arbeitsvorbereitenden Schritt benetzt. Alternativ wurden spezielle Gebinde verwendet, die über eine Antihaftbeschichtung verfügen. Danach wurde die Füllung, insbesondere die Farbe, in das Gebinde eingebracht.

Die AU 2014 203 757 A1 offenbart ein Verfahren zur Aufbringung eines Trennmittels auf die Innenflächen eines Farbeimers und eines Verschlussdeckels, bevor die Farbe in den Eimer eingefüllt wird.

Die EP 1 625 948 A1 offenbart einen Farbeimer, bei dem das Anhaften von Farbe an den Innenseiten durch eine bestimmte Oberflächenstruktur vermieden werden soll. Diese Gestaltung erfordert zusätzliche Arbeitsschritte und ist somit deutlich kostenintensiver.

Die EP 2 259 977 B1 offenbart einen eine Innenauskleidung umfassenden Behälter und ein Verfahren zum Anbringen einer solchen Auskleidung an einen Behälter. Diese Gestaltung ist mit zusätzlichen Arbeitsschritten und damit höheren Kosten verbunden.

Die US 5,911,251 offenbart, Trennmittel in einen Behälter für Farbe auf einem Fließband mit einem Duschkopf aufzubringen.

Die US 2008/0210582 offenbart, Trennmittel auf der Basis von Polyolen, Polyäthylenglykol, Glycerin und/oder Mineralöl in Behälter für Farbe einzubringen, wobei das Trennmittel in einer bestimmten Menge bzw. Schichtdicke aufgebracht wird.

Die US 6,354,063 offenbart, Diethylenglykol als Trennmittel auf Latexfarben aufzubringen, um Hautbildungen bei Latexfarben zu verhindern.

Die Aufbringung eines geeigneten Trennmittels mit Hilfe eines arbeitsvorbereitenden Schrittes ist arbeits- sowie zeit- und damit ebenfalls kostenintensiv. Bei geeigneten Trennmitteln handelt es sich meist um Öle (Paraffinöl), die bei manueller Handhabung nur schwer rückstandslos verarbeitet werden können. Die Verwendung spezieller Gebinde ist ebenfalls kostenintensiv.

### Aufgabenstellung

Aufgabe der Erfindung ist es daher eine Lösung zu generieren, die dafür sorgt, dass die Farbe nicht an den inneren Oberflächen des Gebindes antrocknen kann. Hierfür wird ein geeignetes Trennmittel (z.B. Paraffinöl) in das noch nicht durch einen Verschlussdeckel verschlossene Gefäß eingebracht, direkt nachdem die Farbe vollständig eingefüllt wurde. Dies bedeutet, dass das Trennmittel im Wesentlichen auf die Oberfläche der verfüllten Farben aufgetragen wird.

Ein weiteres Ziel der Erfindung ist es, ein Trennmittel einzusetzen, das weder für die Farbe noch für den Menschen schädlich ist.

Dies wird erfindungsgemäß mit dem Verfahren gemäß Anspruch 1 sowie einer Verwendung einer Ultra Low Volume-Dosierung nach Anspruch 7 erreicht. In den Unteransprüchen 2 bis 6 sind vorteilhafte Ausgestaltungen des erfindungsgemäßen Verfahrens wiedergegeben.

Bevorzugt wird das erfindungsgemäße Verfahren mit einer Ultra Low Volume-Dosierung (9) durchgeführt, die eine oder mehrere Düsen umfasst.

Bei dem erfindungsgemäßen Verfahren erfolgt das Auftragen des Trennmittels vorzugsweise mit einer speziellen ULV-Düse. ULV steht für Ultra Low Volume, d.h. besonders geringe Ausbringmenge. Die ULV-Dosiertechnik funktioniert in Verbindung mit Rotationsdüsen und erzeugt ein enges Tropfenspektrum mit einer optimalen Verteilung und Oberflächenbenetzung ohne Bildung eines Sprühnebels (Aerosol).

Diese Rotationsdüse arbeitet ohne Druck, das Spritzbild wird durch Zentrifugalkraft und Verwendung einer Düsenscheibe erzeugt. Die Tropfen lagern sich durch den von der Rotationsscheibe erzeugten vertikalen Luftstrom und die Schwerkraft gleichmäßig auf der Zieloberfläche ab.

Erfindungsgemäß wird bevorzugt Paraffinöl als Trennmittel eingesetzt, weil Paraffinöl das Anhaften von Farbe an den Innenseiten des Gebindes einschließlich der Innenseite des Verschlussdeckels in besonderem Maße vermindert. Im Stand der Technik mussten die Innenseiten des Gebindes und die Innenseite des Verschlussdeckels mit einem Schwamm und dem Paraffinöl benetzt werden. Nachteilig dabei ist, dass die Verschlussdeckel nicht gestapelt werden können.

Nachstehend wird eine bevorzugte Ausführungsform der Erfindung anhand der Zeichnung beispielhaft näher erläutert.
Figur 1 ist eine schematische Frontansicht eines Gebindes.
Figur 1a ist eine schematische Seitenansicht eines Gebindes gemäß Figur 1.
Figuren 1 und 1a zeigen eine Ausgestaltung eines nichterfindungsgemäßen Gebindes mit einem Gebinde (6), einer Platte (3) als Spritzschutz, einer Ultra Low Volume-Dosierung (9) zur Applikation des Trennmittels mit einem Rotationsantrieb (1), einem Zulauf für das Trennmittel (2), einer Düsenwelle (4) und einer Düsenscheibe (5), die mit der Platte (3) verbunden ist, und einer Haltevorrichtung (7, 8) für ein Gebinde (6).
Figur 2 zeigt eine schematische Frontansicht eines Gebindes (6), bei der die Platte mit der verbundenen Ultra Low Volume-Dosierung (9) über dem Gebinde positioniert ist, welche sich in der Haltevorrichtung (7, 8) befindet.
Figur 2a zeigt eine schematische Seitenansicht eines Gebindes gemäß Figur 2.
Figuren 2 und 2a zeigen eine Anordnung des Gebindes, wenn das Trennmittel in das Gebinde eingebracht wird. Dabei ist die
Platte (3) unmittelbar über dem Rand des Gefäßes des Gebindes (6) angeordnet, das in einer Haltevorrichtung (7, 8) gehalten wird. Erfindungsgemäß wird das mit einem flüssigen bis pastösen oder gelatösen Inhalt, beispielsweise ein Beschichtungsmaterial, bevorzugt eine Farbe, besonders bevorzugt Dispersionsfarbe, besonders bevorzugt konservierungsmittelfreie Dispersionsfarbe, oder eine Farbdispersion, ein Lack, eine Grundierung, eine Lasur, ein Putz, eine Spachtelmasse oder eine Bodenbeschichtung, befüllte noch nicht mit dem Verschlussdeckel verschlossene Gefäß eines Gebindes (6) in einer Haltevorrichtung (7, 8) gehalten und einer Ultra Low Volume-Dosierung zur Applikation des Trennmittels (9) zugeführt, eine Platte (3), die mit der Ultra Low Volume-Dosierung zur Applikation des Trennmittels (9) verbunden ist, unmittelbar über dem Gefäß des Gebindes (6) als Spritzschutz angeordnet, die Platte (3) wird parallel von dem Gefäß wegbewegt und das Gefäß danach mittels des Verschlussdeckels verschlossen.

Nach einer besonderen Ausführungsform ist die Ultra Low Volume-Dosierung (9) mit der Platte verbunden und weist einen Rotationsantrieb (1), einen Zulauf für das Trennmittel (2), eine Düsenwelle (4) und eine Düsenscheibe (5) auf. Die Platte (3) dient als Spritzschutz, der eine ungewollte Verbreitung des Trennmittels verhindert. Erfindungsgemäß ist das Trennmittel leichtläufiger als der in dem Gefäß befindliche Inhalt. Bevorzugt ist das Trennmittel eine Flüssigkeit oder Suspension. Besonders bevorzugt ist das Trennmittel ein Öl, besonders bevorzugt ein Paraffinöl.

Die Applikation des Trennmittels erfolgt erfindungsgemäß bevorzugt auf die Grenzfläche des Inhalts des Gefäßes. Zudem kann die Applikation des Trennmittels auch auf die innere, von dem Inhalt des Gefäßes nicht bedeckte Oberfläche des Gefäßes erfolgen. Eine Applikation des Trennmittels auf die Unterseite des Verschlussdeckels ist erfindungsgemäß nicht notwendig.

Bevorzugt wird das Gebinde mit Inhalt gefüllt und geöffnet zur Applikation des Trennmittels in einer oder mehreren Haltevorrichtungen (7, 8) festgehalten. Anschließend wird eine Platte (3), mit welcher die Ultra Low Volume-Dosierung (9) verbunden ist, in Richtung des oberen Rand des Gefäßes des Gebindes (6) bewegt. Die Platte (3) kann auf dem Gefäßrand aufliegen. Ein bündiges Abschließen mit dem Gefäßrand ist erfindungsgemäß nicht erforderlich. Eine möglichst nahe Positionierung der Platte (3) am Gefäßrand gewährt einen zusätzlichen Spritzschutz. Nach dem Bewegen der Platte mit der Ultra Low Volume-Dosierung (9) über den oberen Gebinderand dosiert die Ultra Low Volume-Dosierung (9) eine notwendige Menge Trennmittel in das geöffnete Gebinde und benetzt so die Oberfläche des Gebinde-Inhaltes, vorzugsweise der Farbe, und denjenigen Teil der Gebinde-Innenseiten, die nicht durch den Inhalt des Gebindes abgedeckt sind.

Nach Abschluss des vorstehend dargestellten Benetzungsprozesses wird die Platte (3) einschließlich der darin eingelassenen Ultra Low Volume-Dosierung (9) vom oberen Gefäßrand wegbewegt. Anschließend wird das Gefäß mit einem Verschlussdeckel verschlossen. Eine zusätzliche Benetzung des Verschlussdeckels mit dem Trennmittel ist nicht erforderlich.

Um die Nachteile aus dem Stand der Technik zu überwinden, wird zur Aufbringung des Trennmittels erfindungsgemäß eine Ultra Low Volume-Dosierung (9), vorzugsweise eine Rotationsdüse, besonders bevorzugt eine Ultra Low Volume-Düse (ULV-Düse), eingesetzt. Erfindungsgemäß weist die Ultra Low Volume-Dosierung (9) eine rotierende Fläche auf, insbesondere eine Scheibe (5), der das Trennmittel zugeführt wird, insbesondere auf die das Trennmittel geträufelt wird. Das Trennmittel wird durch die Zentrifugalkraft zur Seite weggedrängt, wodurch spezielle Tropfengrößen des Trennmittels erreicht werden. Das Trennmittel wird also von dieser Fläche in Form eines engen Tropfenspektrums abgeschleudert. Es wird eine dampfartige, nebelartige oder aerosolförmige Zerstäubung des Trennmittels vermieden. Dadurch wird insbesondere auch vermieden, dass das Trennmittel vom Bedienpersonal eingeatmet werden könnte, so dass etwaige Gesundheitsgefährdungen aufgrund des Einatmens des Trennmittels vermieden werden.

Es ist auch denkbar, das erfindungsgemäße Verfahren so auszugestalten, dass die Platte (3), mit welcher die Ultra Low Volume-Dosierung (9) verbunden ist, durch eine Seitwärtsbewegung über den oberen Gefäßrand und von diesem wieder weg bewegt wird.

Es ist auch denkbar, nicht die Platte (3) relativ zum Gefäß bzw. Gebinde (6) zu bewegen, sondern das Gefäß bzw. Gebinde (6) relativ zur Platte (3).

Die Bewegung der Platte (3) bzw. des Gefäßes bzw. Gebindes (6) kann manuell, maschinenbetrieben oder auf sonstige Weise erfolgen.

Bevorzugt wird als Trennmittel ein Öl verwendet, das sich nicht mit der Farbe vermischt. Das Öl stellt einen reinen Schutzfilm dar. Die ursprünglichen Eigenschaften der Farbe werden dadurch nicht verändert.

Das bevorzugt als Trennmittel verwendete Paraffinöl ist so leichtläufig, dass dann, wenn das geöffnete oder mit dem Verschlussdeckel verschlossene Gefäß bewegt wird, das Paraffinöl der Farbe immer vorauseilt und die jeweils freien Innenflächen des Gefäßes benetzt, bevor diese mit der Farbe in Kontakt kommen. Die Farbe haftet dadurch nicht mehr an den Innenseiten des Gebindes (6) und/oder an der Unterseite des Verschlussdeckels an.

Erfindungsgemäß kann das Trennmittel auch ein Silikonöl sein. Die Wahl des Trennmittels hängt auch von den chemischen Eigenschaften des Gefäßes bzw. Gebinde-Inhaltes ab.

Paraffinöl ist als Trennmittel insbesondere aus dem Grund gut geeignet, weil es, im Gegensatz zu zum Beispiel Silikonöl, praktisch nicht verdunstet.

## Patentansprüche

1. Verfahren zur Applikation eines Trennmittels zur Verringerung von Anhaftungen innerhalb eines gefüllten Gebindes wobei das Gebinde aufweist:
ein Gefäß
mit einem Verschlussdeckel,
einem in dem Gefäß befindlichen, flüssigen bis pastösen oder gelatösen Inhalt,
wobei ein Trennmittel verwendet wird, das leichtläufiger als der in dem Gefäß befindliche Inhalt ist,
**dadurch gekennzeichnet, dass**
die Applikation des Trennmittels mittels einer Ultra Low Volume-Dosierung mittels einer rotierenden Fläche, der das Trennmittel zugeführt und von dieser das Trennmittel abgeschleudert wird, erfolgt, und
die Applikation auf
die Grenzfläche des Inhalts des Gefäßes sowie die innere, von dem Inhalt des Gefäßes nicht bedeckte Oberfläche des Gefäßes erfolgt.

2. Verfahren nach Anspruch 1 **dadurch gekennzeichnet, dass** das Trennmittel eine Flüssigkeit oder Suspension ist.

3. Verfahren nach Anspruch 2
**dadurch gekennzeichnet, dass** das Trennmittel ein Öl ist.

4. Verfahren nach Anspruch 3
**dadurch gekennzeichnet, dass** das Trennmittel ein Paraffinöl ist.

5. Verfahren nach Anspruch 1 **dadurch gekennzeichnet, dass** die Applikation des Trennmittels nicht auf die Unterseite des Verschlussdeckels erfolgt.

6. Verfahren nach Anspruch 1 **dadurch gekennzeichnet, dass** das mit dem Inhalt befüllte noch nicht mit dem Verschlussdeckel verschlossene Gefäß einer Vorrichtung zur Applikation des Trennmittels zugeführt wird, eine Platte, die die Ultra Low Volume-Dosierung aufweist, über den Rand des Gefäßes als Spritzschutz positioniert wird, die Applikation des Trennmittels erfolgt, die Platte parallel von dem Gefäß wegbewegt und das Gefäß danach mittels des Verschlussdeckels verschlossen wird.

7. Verfahren nach Anspruch 1 **dadurch gekennzeichnet, dass** der Inhalt des Gefäßes ein Beschichtungsmaterial aufweist.

8. Verfahren nach Anspruch 7
**dadurch gekennzeichnet, dass** der Inhalt des Gefäßes eine Farbdispersion, ein Lack, eine Grundierung, eine Lasur, ein Putz, eine Spachtelmasse oder eine Bodenbeschichtung ist.

9. Verwendung einer Ultra Low Volume-Dosierung sowie eines Trennmittels zur Applikation eines Trennmittels zur Verringerung von Anhaftungen innerhalb eines gefüllten Gebindes nach Anspruch 1 oder Anspruch 6.

## Claims

1. Method of applying a release agent to reduce build-up within a filled container
wherein the container comprises
a vessel
with a closure cap
a liquid to pasty or gelatinous content in the vessel
wherein a release agent is used which is more readily runnable than the contents in the vessel
**characterised in that**
the application of the release agent is effected by means of ultra-low volume metering by means of a rotating surface to which the release agent is fed and from which the release agent is centrifuged, and,
the application to
the interface of the contents of the vessel and the inner surface of the vessel not covered by the contents of the vessel.

2. Method according to claim 1, **characterised in that** the release agent is a liquid or a suspension.

3. Method according to claim 2, **characterised in that** the release agent is an oil.

4. Method according to claim 3, **characterised in that** the release agent is a paraffin oil.

5. Method according to claim 1, **characterised in that** the release agent is not applied to the underside of the closure cap.

6. Method according to claim 1, **characterised in that** the vessel filled with the contents and not yet closed with the closure lid is fed to a device for applying the release agent, a plate having the ultra-low volume dosing is positioned over the edge of the vessel as a splash guard, the release agent is applied, the plate is moved away from the vessel in parallel and the vessel is then closed by means of the closure lid.

7. Method according to claim 1, **characterised in that** the contents of the vessel comprise a coating material.

8. Method according to claim 7, **characterized in that** the content of the vessel is a paint dispersion, a varnish, a primer, a glaze, a plaster, a filler or a floor coating.

9. Use of an ultra low volume dispenser and a release agent for applying a release agent to reduce build-up within a filled container according to claim 1 or claim 6.

## Revendications

1. Procédé d'application d'un agent de séparation pour réduire les adhérences à l'intérieur d'un emballage rempli
le récipient comprenant
un récipient
avec un couvercle de fermeture
un contenu liquide à pâteux ou gélatineux se trouvant dans le récipient
dans lequel on utilise un agent de séparation qui est plus fluide que le contenu se trouvant dans le récipient,
**caractérisé en ce que**
l'application de l'agent de séparation s'effectue au moyen d'un dosage à très faible volume au moyen d'une surface rotative à laquelle l'agent de séparation est amené et de laquelle l'agent de séparation est centrifugé, et,
l'application sur
la surface limite du contenu du récipient ainsi que la surface intérieure du récipient non recouverte par le contenu du récipient.

2. Procédé selon la revendication 1, **caractérisé en ce que** l'agent de démoulage est un liquide ou une suspension.

3. Procédé selon la revendication 2, **caractérisé en ce que** l'agent de démoulage est une huile.

4. Procédé selon la revendication 3, **caractérisé en ce que** l'agent de démoulage est une huile de paraffine.

5. Procédé selon la revendication 1, **caractérisé en ce que** l'application de l'agent de démoulage ne se fait pas sur la face inférieure du couvercle de fermeture.

6. Procédé selon la revendication 1, **caractérisé en ce que** le récipient rempli du contenu et non encore fermé par le couvercle de fermeture est amené à un dispositif pour l'application de l'agent de séparation, une plaque qui présente le dosage Ultra Low Volume est positionnée au-dessus du bord du récipient comme protection contre les éclaboussures, l'application de l'agent de séparation a lieu, la plaque est déplacée parallèlement en s'éloignant du récipient et le récipient est ensuite fermé au moyen du couvercle de fermeture.

7. Procédé selon la revendication 1, **caractérisé en ce que** le contenu du récipient comprend un matériau de revêtement.

8. Procédé selon la revendication 7, **caractérisé en ce que** le contenu du récipient est une dispersion de peinture, un vernis, une couche de fond, une lasure, un enduit, un mastic ou un revêtement de sol.

9. Utilisation d'un dosage à très faible volume ainsi que d'un agent de démoulage pour appliquer un agent de démoulage afin de réduire les adhérences au sein d'un récipient rempli selon la revendication 1 ou la revendication 6.
